# FASCICULE DE BREVET EUROPEEN

(11) **EP 0 104 180 B1**
(45) Date de publication et mention de la délivrance du brevet: **20.05.1987**
(21) Numéro de dépôt: 83900346.4
(22) Date de dépôt: 10.01.1983
(51) Int. Cl.: E04C 3/14, E04G 17/00

(54) **POUTRELLES BOIS A PATIN**
HOLZTRÄGER MIT UNTERGURT
WOODEN BEAMS WITH BOOM

(30) Priorité: 13.01.1982 FR 8200404
(43) Date de publication de la demande: 04.04.1984
(73) Titulaire: LATAPPY, Pierre Guy, F-75016 Paris (FR)
(72) Inventeur: LATAPPY, Pierre Guy, F-75016 Paris (FR)
(86) Numéro de dépôt international: FR8300006
(87) Numéro de publication internationale: WO8302473

## Description

La présente invention concerne les poutrelles composées à patin, en bois collé, de section transversale en 1 destinées en particulier au coffrage du béton sur les chantiers de construction : Bâtiments d'habitation, publics ou industriels, ouvrages d'art ou de génie civil.

Les poutrelles de ce genre déjà connues présentent une section transversale symétrique par rapport à un axe horizontal, les deux membrures étant identiques, massives et rectangulaires. Elles remplacent souvent les bois équarris (bastaings ou madriers) grâce à leur gain de poids important à résistance égale et à leur longévité.

Elles sont surtout utilisées de deux manières
- Horizontalement et soutenues par des étais, elles constituent un solivage provisoire supportant les coffrages qui reçoivent le béton des planchers (fig. 1).
- Verticalement, elles servent de raidisseurs aux coffrages opposés recevant le béton des murs (fig. 2).

Les diverses poutrelles existantes se ramènent à deux types (fig. 3).
- A treillis où les membrures sont réunies par des jambes de force.
- A âme pleine, de section en 1 où les membrures sont réunies par une âme massive ou à trois couches.

Les divers éléments sont assemblés par enture et collage.

L'élancement de la section (rapport de la hauteur à la largeur) varie de 2,5 pour les poutrelles les plus légères à 3,6 pour les plus hautes.

Ce type de section présente les principaux inconvénients suivants:
- En utilisation horizontale, il existe un risque important de déversement au passage des ouvriers avec chute de ceux-ci, du fait de la faible largeur d'appui de la poutrelle, la largeur réelle d'appui étant encore diminuée par le chamfrein des membrures.

Difficulté pour clouer la poutrelle sur son support du fait de la forme massive de la membrure d'appui.
- En emploi vertical faible largeur d'appui pour le coffrage soumis à la très forte pression du béton au moment du coulage des murs.
- Pour les poutrelles à âme pleine, résistance limitée aux efforts tranchants du fait de la faible résistance du bois aux efforts de cisaillement parallèles ou perpendiculaires aux fibres.
- Pour les poutrelles treillis, résistance très inégale aux efforts tranchants suivant que l'appui de la poutrelle se produit à un noeud de treillis ou entre deux noeuds.

Il est aussi connu du FR-A-1 230 119, de donner une forme asymétrique à des poutrelles en bois. Les ailes supérieures sont alors plus massives que les ailes inférieures. Mais dans ce cas on recherche à relever le niveau de l'axe neutre, ce qui ne permet pas une utilisation pour les coffrages.

Conformément à la revendication 1 les poutrelles suivant l'invention permettent d'éviter ces inconvénients.

Elles présentent une âme continue 3, pleine ou caissonée. La section transversale en forme générale de 1 comporte deux membrures 1 et 2 de sections différentes (fig. 4) : Une membrure supérieure 1 de section rectangulaire ou voisine du rectangle, une membrure inférieure ou patin 2, plus large et d'épaisseur moyenne plus faible.

Les deux membrures 1 et 2 présentent une inertie équivalente par rapport à un axe situé à mi-hauteur de la section.

Chaque membrure peut être massive, composée par collage ou lamellée-collée.

Le profil des poutrelles rappelle celui d'un rail classique à patin.

En emploi horizontal, la poutrelle en appui sur son patin 2 est parfaitement stable au passage des ouvriers qui marchent sur les membrures supérieures 1 étroites.

En outre il est facile de clouer la poutrelle sur son support.

En emploi vertical, la peau coffrante est clouée sur le patin 2 qui, du fait de sa largeur B, réduit notablement la portée libre des panneaux coffrants, ce qui permet d'espacer davantage les poutrelles disposées en raidisseurs verticaux.

L'âme 3 des poutrelles suivant l'invention est constituée d'une ou deux planches de contreplaqué suivant les dispositions possibles indiquées (fig. 4a et 4b).

Une particularité conforme à la revendication 2 consiste à disposer les fils des plis du contreplaqué à 45° par rapport aux membrures 1 et 2, ce qui, à épaisseur égale, augmente notablement la résistance au cisaillement.

Les poutrelles suivant l'invention peuvent être réalisées en différentes sections sensiblement homothétiques, de hauteur variant par exemple de 20 à 40 cm, cotes données à titre d'exemple, le profil étant caractérisé par la relation entre la hauteur de la section H et les largeurs des membrures, supérieure b et inférieure (ou patin) B.
b = 0,17 H + 4,5 + 1
B = 0,28 H + 5,4 ± 1,5, cotes en cm.

La figure 5 présente un exemple de réalisation d'une poutrelle de 22,5 cm de hauteur, comportant une âme de contreplaqué de 15 mm d'épaisseur et des largeurs b = 8,5 cm et B = 11,5 cm.

## Revendications

1 - Poutrelle composée à patin en bois collé de section transversale en 1 caractérisée par son asymétrie du fait que la membrure inférieure ou patin (2) est plus large et moins épaisse que la membrure supérieure (1), les deux membrures (1 et 2) étant d'une inertie équivalente par rapport à la mi-hauteur de la section.

2 Poutrelle à patin selon la revendication 1 caractérisée en ce que l'42me (3) simple ou double est en contreplaqué dont les fils des plis sont inclinés à 45° par rapport à l'axe longitudinal des poutrelles c'est-à-dire aux membrures (1 et 2).

## Patentansprüche

1 - Zusammengesetzter Träger mit verleimtem Holzuntergurt im Querschnitt als I, zeichnet sich durch seine Asymetrie aus begründet darin, daß das untere Inholz oder der Untergurt (2) breiter und weniger dick ist als das obere Inholz (1), die beiden Inhölzer (1 und 2) sind gleichwertig inert im Verhältnis sur Halbhöhe des Querschnitts.

2 - Träger mit Untergurt nach Anspruch 1 kennzeichnet sich dadurch, daß das einfache oder doppelte Innenteil (3) aus Sperrholz ist, dessem Sperrfasern im Winkel von 45° im Verhältnis zur Längsachse der Träger, das heißt zu den Inhölzern geneigt sind (1 und 2).

## Claims

1 - Built-up beam with glued wood boom with I-shaped cross section characterized by its asymetry due to the lower boom (2) being wider and less thick than the upper boom (1), both booms (1 and 2) having equivalent inertia in relation to the middle point of the section.

2 - Beam with boom as in claim n° 1 characterized by the fact that the single or double web is made of plywood of which the grain of the layers is at an angle of 45° to the longitudinal axis of the beams, that is to say to the booms (1 and 2).
